# FASCICULE DE BREVET EUROPEEN

(11) **EP 1 949 496 B1**
(45) Date de publication et mention de la délivrance du brevet: **16.05.2012**
(21) Numéro de dépôt: 06819455.4
(22) Date de dépôt: 14.11.2006
(51) Int. Cl.: H01Q 21/06, H01Q 13/20

(54) **SYSTEME D'ANTENNE PLATE A ACCES DIRECT EN GUIDE D'ONDES**
FLACHANTENNENSYSTEM MIT DIREKTWELLENLEITERZUGANG
FLAT ANTENNA SYSTEM WITH A DIRECT WAVEGUIDE ACCESS

(30) Priorité: 14.11.2005 FR 0511527
(43) Date de publication de la demande: 30.07.2008
(73) Titulaire: Bouygues Telecom, 75008 Paris (FR)
(72) Inventeur: MOTTA CRUZ, Eduardo, F-44800 Saint Herblain (FR); SARRAZIN, Julien, F-44400 Nantes (FR); MAHE, Yann, F-44390 Petit Mars (FR)
(74) Mandataire: Callon de Lamarck, Jean-Robert
(86) Numéro de dépôt international: PCT/EP2006/068430
(87) Numéro de publication internationale: WO 2007/054582

(56) Documents cités:
- US-A- 4 939 527
- US-A- 6 133 877
- US-A1- 2002 149 531
- US-B1- 6 313 807
- US-B1- 6 509 874

## Description

Le domaine de l'invention est celui des antennes de télécommunication, et plus particulièrement celui des antennes pour faisceaux hertziens (antennes FH).

L'invention concerne plus précisément une antenne plate pour faisceaux hertziens alimentée par un guide d'ondes.

Les antennes paraboliques sont couramment utilisées pour les faisceaux hertziens. Un guide d'ondes rectangulaire est généralement connecté à un coffret déporté à l'arrière de l'antenne parabolique pour réaliser l'accès radio électrique de l'antenne. On a représenté de manière schématique sur la figure 1a une antenne parabolique 1 raccordée à un guide d'ondes G.

A surface équivalente, les antennes plates sont connues pour être globalement aussi efficaces que les antennes paraboliques. Les antennes plates sont en outre caractérisées par leur compacité et leur faible prise au vent (notamment du fait d'une faible épaisseur) et tendent ainsi à être préférées aux antennes paraboliques.

Un avantage de la technologie imprimée exploitée dans le cadre de l'antenne plate est sa bonne capacité d'adaptation aux connexions coaxiales, par exemple celles du type SMA - 3,5 mm. Comme cela est schématiquement représenté sur la figure 1b, il est ainsi possible de raccorder une antenne plate 2 dotée d'un connecteur coaxial à un guide d'ondes G par l'intermédiaire d'une transition guide-coaxial TGC.

De manière classiquement connue en soi, et comme cela est représenté sur la figure 2, l'antenne plate 2 comprend un réseau d'éléments rayonnants intégrés au substrat diélectrique de l'antenne.

L'antenne 2 comprend plus précisément un ensemble de sous-réseaux linéaires a₁-a₄ parallèles entre eux, chaque sous-réseau linéaire a₁-a₄ étant constitué d'un ensemble d'éléments rayonnants 3. Les éléments rayonnants sont typiquement chacun constitués d'une surface carrée conductrice dont un coin est relié à une ligne d'alimentation de sous-réseau b₁-b₄ (typiquement sous la forme d'une ligne micro-ruban).

La figure 2 représente plus précisément un exemple de réalisation de l'alimentation d'une antenne plate 2 par l'intermédiaire d'une transition guide-coaxial TGC. A cet effet, une ligne d'alimentation L (typiquement une ligne micro-ruban) alimentée par le guide d'ondes par l'intermédiaire de la transition guide-coaxial TGC est agencée transversalement aux sous-réseaux linéaires a₁-a₄. Cette ligne d'alimentation L permet ainsi d'alimenter les lignes d'alimentation de sous-réseaux et par conséquent les éléments rayonnants de l'ensemble des sous-réseaux.

La solution de la figure 2 n'est toutefois pas totalement satisfaisante.

La connectique coaxiale est effectivement fragile et sensible aux coupes galvaniques. En outre, la ligne d'alimentation micro-ruban L présente des pertes linéiques importantes, généralement supérieures aux pertes du guide d'ondes.

Il est connu, par exemple du document US 6,509,874, de pratiquer un fente dans le plan de masse en regard de chaque ligne d'alimentation de sous-réseau et d'agencer un guide d'ondes - sous la forme d'un canal pratiqué en surface d'un corps métallique - par rapport au plan de masse de manière à ce que ledit guide s'étende perpendiculairement aux sous-réseaux. On réalise de la sorte un couplage électromagnétique par fente entre ledit guide d'ondes et chacune des lignes d'alimentation de sous-réseau.

Toutefois, avec un tel agencement orthogonal, les sous-réseaux sont alimentés en opposition de phase (tous les 180°). Et il s'avère alors nécessaire de prévoir des moyens pour compenser les +/- 180° de déphasage.

Le document US 6,509,874 montre ainsi (cf. notamment la figure 3b) une alimentation des sous-réseaux par des fentes en opposition de phase, et une correction de phase réalisée en déplaçant les rangées d'éléments rayonnants le long de la ligne d'alimentation d'une longueur électrique de +/-180°.

Une autre solution pour la correction de phase est présentée dans le document US 6,313,807 et consiste à alimenter chaque réseau par l'un ou l'autre côté du guide d'ondes.

L'invention a pour objectif de proposer une antenne plate FH qui ne présente pas les inconvénients liés à l'utilisation d'une transition guide coaxial, tout en permettant une alimentation equiphase de tous les éléments rayonnants d'un même sous-réseau.

A cet effet, l'invention propose un système d'antenne plate comportant au moins un sous-réseau d'éléments rayonnants disposé sur une face d'un substrat superposé à un plan de masse, chaque sous-réseau étant constitué d'une pluralité d'éléments rayonnants aptes à être alimentés par une ligne d'alimentation de sous-réseau à laquelle ils sont reliés, une fente étant pratiquée dans le plan de masse en regard de chaque ligne d'alimentation de sous-réseau, le système comportant en outre une ligne de transmission d'énergie agencée par rapport au plan de masse de manière à réaliser un couplage électromagnétique par fente entre ladite ligne de transmission d'énergie et chacune des lignes d'alimentation de sous-réseau, le système étant caractérisé en ce que la ligne de transmission d'énergie est agencée pour s'étendre en oblique par rapport aux lignes d'alimentation de sous-réseaux.

Certains aspects préférés, mais non limitatifs, de ce système sont les suivants :
- la ligne de transmission d'énergie est un guide d'ondes rectangulaire dont une face est plaquée contre le plan de masse, et des fentes de rayonnement d'onde sont pratiquées dans ladite face du guide d'ondes de manière à ce que les fentes du plan de masse et les fentes du guide d'ondes soient superposées ;
- la ligne de transmission d'énergie est un guide d'ondes ayant une forme de U en section, et ledit guide d'ondes est agencé de manière à ce que le plan de masse ferme l'espace du guide d'ondes ;
- la ligne de transmission d'énergie est une ligne triplaque comprenant une ligne conductrice prise en sandwich entre deux plans de masse de ligne triplaque, des fentes de rayonnement d'onde étant pratiquées dans celui des plans de masse de ligne triplaque qui est plaqué contre ledit plan de masse de manière à ce que les fentes du plan de masse et les fentes de la ligne triplaque soient superposées ;
- la ligne de transmission d'énergie est une ligne triplaque comprenant une ligne conductrice prise en sandwich entre deux plans de masse de ligne triplaque, et en ce que l'un des plans de masse de la ligne triplaque est confondue avec ledit plan de masse ;
- le système comprend une pluralité de sous-réseaux linéaires parallèles entre eux et en ce que les fentes pratiquées dans le plan de masse sont positionnées verticalement aux lignes d'alimentation ;
- les fentes pratiquées dans la ligne de transmission sont des entailles pratiquées en oblique dans la longueur de la ligne de transmission ;
- dans le système, le positionnement de chaque ligne d'alimentation par rapport à la fente correspondante est réalisé de manière à contrôler le taux de couplage entre la ligne de transmission d'énergie et ladite ligne d'alimentation ;
- chaque ligne d'alimentation de sous-réseau comporte des moyens de pondération des amplitudes de rayonnement des éléments rayonnants du sous-réseau ;
- les moyens de pondération comprennent des transformateurs d'impédance intercalés entre les éléments rayonnants ;
- la taille des éléments rayonnants d'un sous-réseau est pondérée de manière à réaliser une pondération des amplitudes de rayonnement desdits éléments rayonnants ;
- la pondération de la taille d'un élément rayonnant sous la forme d'une surface conductrice consiste à réduire l'une des dimensions caractéristiques de ladite surface ; et
- la ligne d'alimentation d'un sous-réseau d'éléments rayonnants est une ligne micro-ruban.

D'autres aspects, buts et avantages de la présente invention apparaîtront mieux à la lecture de la description détaillée suivante de formes de réalisation préférées de celle-ci, donnée à titre d'exemple non limitatif, et faite en référence aux dessins annexés sur lesquels, outre les figures 1a, 1b et 2 déjà commentées :
- la figure 1c représente de manière schématique une antenne plate disposant d'un accès direct en guide d'ondes ;
- la figure 3 représente un mode de réalisation possible d'un système d'antenne plate ;
- les figures 4a et 4b illustrent différentes manières de réaliser une pondération d'amplitudes des éléments rayonnants ;
- les figures 5a et 5b illustrent le couplage par fente entre un guide d'ondes et une ligne d'alimentation en fonction de la position de la ligne par rapport au centre de la fente ;
- la figure 6 représente un mode de réalisation avantageux d'un système d'antenne plate selon l'invention.

En référence à la figure 1c, on a représenté de manière particulièrement schématique une antenne plate 20 disposant d'un accès direct en guide d'ondes G. Sur la figure 3, on a représenté un mode de réalisation possible d'un système 10 d'antenne plate. Sur cette figure 3, on a repris, pour les éléments communs avec la figure 2, les mêmes références.

Le système 10 comporte une antenne plate 20 ainsi qu'un guide d'ondes G.

L'antenne plate 20 comprend de manière classique en soi une plaque conductrice métallique plane constituant un plan de masse 5 (à l'arrière sur la figure 3), et un substrat sous la forme d'une plaque diélectrique superposée et sensiblement parallèle à la plaque de masse

Un circuit est imprimé sur la face du substrat opposée au plan de masse 5 et comporte des éléments rayonnants 3.

L'antenne 20 comprend un ensemble de sous-réseaux linéaires a₁-a₄ disposés sur la face du substrat opposée au plan de masse, parallèles entre eux, chaque sous-réseau linéaire a₁-a₄ étant constitué d'un ensemble d'éléments rayonnants 3 aptes à être alimentés par une ligne d'alimentation de sous-réseau b₁-b₄ à laquelle ils sont reliés. La ligne d'alimentation est typiquement une ligne micro-ruban (« microstrip » selon la terminologie anglo-saxonne) imprimée sur le même substrat ou sur une autre couche.

Les éléments rayonnants sont typiquement constitués d'une surface carrée conductrice dont un sommet est relié à la ligne d'alimentation de sous-réseau b₁-b₄ correspondante, la diagonale du carré partant de ce sommet étant perpendiculaire à la ligne d'alimentation b₁-b₄ correspondante.

Bien entendu l'invention n'est pas limitée à une forme particulière des éléments rayonnants, ni à une liaison particulière à la ligne d'alimentation correspondante.

Les éléments rayonnants peuvent ainsi être constituées d'une surface conductrice ayant la forme d'un polygone (par exemple un triangle ou un rectangle) voire d'un cercle.

Les éléments rayonnants peuvent en outre être alimentés en d'autres points de la surface conductrice qu'en l'un des sommets de ladite surface, par exemple le long de l'une des côtés ou encore à l'intérieur de la surface conductrice. Dans ce dernier exemple, on peut notamment ouvrir une "route" dans la surface conductrice en faisant pénétrer la ligne d'alimentation dans la surface conductrice tout en laissant de chaque côté de la ligne des segments absents de métallisation.

Une fente F₁-F₄ est pratiquée dans le plan de masse 5 en regard de chaque ligne d'alimentation de sous-réseau b₁-b₄. Les fentes sont préférentiellement identiques. Chaque fente F₁-F₄ est ainsi placée transversalement à la ligne d'alimentation correspondante.

Lorsque les sous-réseaux sont des sous-réseaux linéaires parallèles entre eux, on choisira préférentiellement des fentes rectangulaires positionnées verticalement aux lignes d'alimentation.

Le système 10 comprend également une ligne de transmission d'énergie G agencée par rapport au plan de masse 5 de manière à réaliser un couplage électromagnétique par fente entre ladite ligne de transmission et chacune des lignes d'alimentation de sous-réseau.

La ligne de transmission d'énergie peut être un guide d'ondes, ou tout autre type de lignes de transmission, en particulier une ligne triplaque.

Le guide d'ondes a par exemple un guide d'ondes ayant une forme rectangulaire en section. Il peut également s'agir d'un guide d'ondes ayant une forme de U en section.

Les champs électromagnétiques se propagent dans la cavité rectangulaire du guide d'ondes du bas vers le haut dans l'exemple de la figure 3.

Une résistance terminale (non représentée) peut être prévue au niveau d'une plaque supérieure 11 du guidé d'ondes G.

Lorsque le guide d'ondes a une forme rectangulaire en section, des fentes de rayonnement d'onde, identiques aux fentes du plan de masse sont pratiquées, par exemple par usinage, dans le corps du guide d'ondes, en particulier sur l'une des faces du guide d'ondes destinée à être plaquée contre le plan de masse 5 de manière à ce que les fentes du plan de masse et les fentes du guide d'ondes soient superposées (pour ces raisons, on a pris les mêmes références pour désigner l'ensemble des fentes). Les champs électromagnétiques se propageant dans l'espace du guide rayonnent alors, par l'intermédiaire des fentes superposées pratiquées dans le plan de masse de l'antenne et dans la face du guide d'ondes plaquée contre le plan de masse, et viennent exciter les lignes d'alimentation des sous-réseaux.

Lorsque le guide d'ondes a une forme de U en section, le guide d'ondes est agencé de manière à ce que le plan de masse 5 ferme l'espace du guide d'ondes. Les champs électromagnétiques se propageant dans l'espace du guide rayonnent alors par l'intermédiaire des fentes pratiquées dans le plan de masse de l'antenne.

Bien entendu la structure d'antennes comporte en outre un moyen d'alimentation en énergie de la ligne de transmission (non représenté), de manière à fournir de l'énergie électrique à ladite ligne, cette énergie se propageant à l'intérieur de celle-ci et rayonnant par les fentes F₁-F₄.

Comme déjà mentionné, des fentes sont pratiquées sur une même face du guide d'ondes (lorsque qu'un guide d'ondes rectangulaire est utilisé), et ladite face est agencée en regard du plan de masse de l'antenne 20, du côté opposé au substrat diélectrique de l'antenne. De telle manière, l'accès en guide est solidaire du plan de masse de l'antenne. L'accès est beine entendu également solidaire du plan de masse lorsque celui-ci vient fermer l'espace du guide d'ondes.

On peut également prévoir une ligne d'alimentation en énergie sous la forme d'une ligne triplaque comprenant une ligne conductrice en sandwich entre deux plans de masse de ligne triplaque.

Selon une première variante, l'un des plans de masse de ligne triplaque est confondu avec le plan de masse de l'antenne (dans lequel les fentes sont pratiquées).

Selon une autre variante, des fentes de rayonnement d'onde sont pratiquées dans l'un des plans de masse de ligne triplaque qui est plaqué contre le plan de masse de l'antenne de manière à ce que les fentes du plan de masse 5 et celles du plan de masse de la ligne triplaque soient superposées.

Dans l'exemple non représentatif de l'invention de la figure 3 (vue en perspective), la ligne de transmission (ici sous la forme d'un guide d'ondes, mais cela s'applique également au mode de réalisation à ligne triplaque) est agencée de sorte à ce qu'elle s'étende globalement perpendiculairement aux lignes d'alimentation de sous-réseaux. Dans un tel cas de figure, les fentes sont pratiquées dans la longueur de la ligne de transmission (par exemple sous la forme d'entailles rectangulaires) de manière à être positionnées perpendiculairement aux lignes d'alimentation.

Du fait de ce couplage, un transfert d'énergie s'opère entre lignes de transmission d'énergie, c'est-à-dire entre le guide d'ondes ou la ligne triplaque d'une part et chacune des lignes d'alimentations de sous-réseau d'autre part. De telle sorte, chaque ligne d'alimentation de sous-réseau est alors excitée par l'énergie rayonnée par les fentes, et alimente alors l'ensemble des éléments de rayonnement reliés à cette ligne.

Là où la structure d'antenne de la figure 2 prévoit l'alimentation des sous-réseaux d'éléments rayonnants par une ligne d'alimentation transversale L, la structure d'antenne selon l'invention propose ainsi d'utiliser une pluralité de fentes pratiquées de manière à réaliser un couplage électromagnétique entre chaque sous-réseau et un tronçon de la ligne de transmission d'énergie, du côté opposé au substrat diélectrique de l'antenne.

On notera que le document FR 2 646 565 propose de réaliser des fentes dans un guide d'ondes rectangulaires de manière à ce que l'énergie se propage dans le guide pour rayonner directement vers l'espace libre par le biais de fentes.

Au contraire de la présente invention, ce document ne se rapporte pas à l'alimentation d'une antenne présentant un circuit sur lequel des éléments rayonnants sont imprimés, et ne traite donc pas de l'alimentation de tels éléments. Ce document n'envisage en outre aucunement d'exploiter le rayonnement de fentes pour réaliser un couplage entre deux lignes de transmission d'énergie, et notamment un couplage du guide d'ondes avec des lignes d'alimentation d'éléments rayonnants.

L'antenne plate constitue un réseau d'éléments rayonnants. En l'absence d'une pondération d'amplitudes des éléments rayonnants, le niveau des lobes secondaires est susceptible de s'établir à -13 dB environ.

La description ci-après concerne deux modes de réalisation possible d'une pondération d'amplitudes des éléments rayonnants de l'antenne plate permettant notamment de contenir le niveau de lobes secondaires, par exemple à environ - 20 dB. On notera que ces modes de réalisation ne sont pas limitées au cadre de la présente invention pour un accès direct en guide d'ondes par couplage électromagnétique par fente entre le guide d'ondes et les lignes d'alimentation de sous-réseau. On notera également que ces modes de réalisation peuvent être mis en oeuvre séparément ou conjointement.

Selon un premier mode de réalisation possible, tel qu'illustré sur la figure 4a, on intercale des transformateurs d'impédance T entre les éléments rayonnants 3 d'un même sous-réseau dans la ligne d'alimentation de sous-réseau bᵢ.

Les transformateurs T sont plus précisément prévus avec des rapports de transformation correspondant aux atténuations progressives que l'on souhaite obtenir.

Les transformateurs T sont typiquement des transformateurs quart d'ondes ou demi d'ondes ; il peut également s'agir de transformateurs disposant de lois dites progressives (par exemple des lois exponentielles ou logarithmiques).

Selon un deuxième mode de réalisation possible, tel qu'illustré sur la figure 4b, la pondération est « intégrée » aux éléments rayonnants 3 en faisant varier la surface desdits éléments.

En particulier, la réduction de la surface d'un élément rayonnant s'accompagne d'une réduction la capacité de transfert d'énergie depuis l'élément rayonnant vers l'extérieur, en conservant toutefois un même niveau de signal.

Ce deuxième mode de réalisation s'avère avantageux dans la mesure où il permet de ne pas utiliser de transformateurs. Ceux-ci produisent effectivement des discontinuités sur la ligne d'alimentation bᵢ de sous-réseau. Et ces discontinuités engendrent à leur tour un rayonnement parasite en partie responsable des niveaux importants de composante croisée dans le plan H du diagramme de rayonnement de l'antenne plate (à environ - 10 dB).

En réalisant une telle pondération « intégrée », la ligne d'alimentation de sous-réseau bᵢ ne présente donc plus les discontinuités liées à l'utilisation de transformateurs.

Les différents éléments rayonnants 3 du sous-réseau sont alors équipondérés en ce qu'ils sont tous alimentés de la même manière par la ligne d'alimentation bᵢ.

Les éléments rayonnants ont généralement la forme de plaques conductrices carrées, de côté /2, où représente la longueur d'onde guidée sur le substrat du circuit imprimé sur lequel sont formés les éléments rayonnants et qui correspond à la fréquence de rayonnement principale de l'antenne.

A titre d'exemple de réduction de surface d'un élément, on considère un élément rayonnant sous la forme d'une plaque conductrice rectangulaire, possédant une longueur de /2 et une largeur de /n, où n est supérieur à 2.

En d'autres termes, on réduit ici uniquement un côté d'un élément carré. Le fait de conserver un côté de longueur /2 permet en effet de conserver comme fréquence de rayonnement ladite fréquence principale.

D'une manière plus générale, il s'agit de réduire l'une des dimensions caractéristiques de l'élément rayonnant (un côté dans le cas d'une élément rayonnant polygonal, le diamètre dans le cas d'un élément rayonnant sous la forme d'un cercle).

Comme cela est schématiquement représenté sur la figure 4b, la pondération « intégrée » est préférentiellement mise en oeuvre en favorisant les éléments rayonnants 3₁ au centre du sous-réseau (par rapport au point d'excitation P de la ligne d'alimentation du sous-réseau au centre de la ligne), et en réduisant progressivement la taille des éléments rayonnants 3₂, 3₃ au fur et à mesure que l'on s'écarte du point d'excitation P, de manière symétrique par rapport au point P.

Revenant à la description de la structure d'antenne selon l'invention, et selon un mode de réalisation avantageux de l'invention, on contrôle le transfert d'énergie entre les deux lignes de transmission (entre le guide d'ondes ou la ligne triplaque et une ligne d'alimentation de sous-réseau), c'est-à-dire que l'on contrôle le taux de couplage, en jouant sur le décalage de la ligne d'alimentation de sous-réseau par rapport au centre de la fente.

Comme déjà mentionné précédemment, les fentes sont identiques entre elles (par exemple des entailles rectangulaires identiques pratiquées à la fois dans le plan de masse et dans le corps du guide d'ondes à section rectangulaire) et on notera que le contrôle du taux de couplage est réalisé dans le cadre de l'invention sans jouer sur les dimensions des fentes (c'est-à-dire notamment sans prévoir différentes tailles de fentes).

Ce contrôle du taux de couplage s'avère avantageux en ce qu'il permet de compenser le décroissement de la puissance des champs électromagnétiques se propageant à l'intérieur du guide d'ondes (décroissance progressive vers une extrémité terminale - plaque supérieure 11 du guide d'ondes G - de la propagation de l'énergie dans l'espace du guide d'ondes) en augmentant progressivement le taux de couplage guide d'ondes/ligne d'alimentation de sous-réseau dans le sens entrant (du bas vers le haut sur la figure 3).

On a représenté sur la figure 5a, une fente Fᵢ de longueur L (en réalité deux fentes superposées lorsque l'on utilise un guide d'ondes à section rectangulaire, ou encore une ligne triplaque dont un plan de masse est plaquée contre le plan de masse de l'antenne) venant exciter une ligne d'alimentation bᵢ de sous-réseau. Il est connu que la distribution des courants le long d'une fente d'une demi-longueur d'onde possède une valeur maximale au centre et décroissante vers les extrémités.

Le couplage avec une ligne d'alimentation bᵢ de sous-réseau, placée transversalement à la fente Fᵢ est donc tributaire de cette loi de distribution des courants. Ainsi plus la ligne bᵢ s'écarte du centre de la fente, plus le couplage est faible.

Sur la figure 5a, trois positionnements possibles de la ligne bᵢ par rapport à la fente Fᵢ sont représentés. Le point b illustre le cas où la ligne bᵢ est placée perpendiculairement à la fente Fᵢ au niveau du centre de la fente. Les points a et c illustrent des cas où la bᵢ est placée perpendiculairement à la fente Fᵢ en étant décalée par rapport au centre de la fente. En particulier le point c est plus décalé par rapport au centre de la fente que ne l'est le point a.

On a représenté sur la figure 5b le taux de couplage entre la fente et la ligne d'alimentation en fonction du positionnement longitudinal de la ligne par rapport à la fente. On constate que le couplage est maximal lorsque la ligne bᵢ est placée perpendiculairement à la fente Fᵢ au niveau du centre de la fente (point b). Le couplage décroît au fur et à mesure que l'on s'écarte du centre la fente (cf. points a et c ; couplage en a supérieur au couplage en c).

La figure 6 illustre le mode de réalisation avantageux d'un système d'antenne plate selon l'invention selon lequel on réalise un contrôle du taux de couplage entre la ligne de transmission d'énergie et les différentes lignes d'alimentation. La ligne de transmission (ici guide d'ondes G) présente une série de fentes F₁-F₄ obliques, et est ici agencé légèrement en oblique par rapport aux lignes d'alimentation des sous-réseaux de manière à ce que les fentes du guide d'ondes soient superposées aux fentes du plan de masse et ainsi positionnées perpendiculairement aux lignes d'alimentation, tout en faisant progressivement varier, d'une ligne d'alimentation de sous-réseau à l'autre, le taux de couplage entre le guide d'ondes et la ligne d'alimentation.

Dans l'exemple ici représenté, le taux de couplage croît d'une ligne d'alimentation à l'autre dans le sens entrant (du bas vers le haut sur la figure 6). Sur cette figure 6, on a représenté par des croix le positionnement de chaque ligne d'alimentation par rapport à la fente correspondante. Initialement, pour la première fente depuis l'entrée du guide d'ondes dans le sens entrant, la croix est éloignée du centre de la fente. Un faible couplage s'opère donc.

Au fur et à mesure que l'on progresse dans le sens de propagation de l'énergie dans le guide d'ondes, la croix s'approche progressivement du centre de la fente correspondante, et le taux de couplage augmente ainsi progressivement. Au niveau du dernier sous-réseau, la croix coïncide avec le centre de la fente correspondant, le taux de couplage est alors maximal.

L'agencement selon l'invention du guide d'ondes en oblique par rapport aux lignes d'alimentation des sous-réseaux, tel qu'illustré par la figure 6, est outre adapté pour permettre une alimentation de tous les éléments rayonnants d'un même sous-réseau avec la même phase (alimentation equiphase).

Les deux types de lignes de transmissions (guide d'ondes d'une part, ligne d'alimentation de sous-réseau d'autre part) possèdent des milieux diélectriques différents. La longueur d'ondes dans le substrat de faibles pertes de l'antenne est de l'ordre de 0.7 à 0.8 fois la longueur d'ondes dans l'espace libre. La longueur d'ondes dans l'espace libre est quant à elle proche de la longueur d'ondes dans le guide d'ondes.

D'une manière générale, afin d'éviter la remontée des lobes secondaires potentiellement importants dans le diagramme de rayonnement de l'antenne, il est important de veiller à ce que l'écart entre les éléments rayonnants ne dépasse pas environ 0.8 longueur d'onde dans l'espace libre.

Dans le cas d'un sous-réseau réseau linéaire alimenté par une ligne micro-ruban, ladite ligne, qui fait 0.8 longueur d'onde dans le vide entre deux éléments rayonnants, possède une longueur électrique d'une longueur d'onde dans le diélectrique entre deux éléments rayonnants, permettant l'alimentation de tous les éléments avec la même phase.

Ainsi dans le cadre de l'invention, la longueur d'ondes dans le guide étant très proche de celle dans le vide, le positionnement du guide d'ondes en oblique par rapport aux lignes d'alimentation des sous-réseaux permet d'aboutir à un écart d'une longueur d'ondes dans le vide, et par conséquent une alimentation équi-phase entre les sous-réseaux, tout en laissant un espacement vertical entre les lignes des sous-réseaux d'environ 0.8 longueur d'ondes.

On notera que le positionnement en oblique est en outre avantageux en ce qu'il permet d'usiner le corps du guide d'ondes de manière à y pratiquer des fentes obliques (les lignes d'alimentation seront alors perpendiculaires aux fentes, comme cela est schématiquement illustré sur la figure 5a), ce qui permet d'obtenir une distribution optimale des courants sur les fentes, issues des modes de propagation des champs électromagnétiques à l'intérieur du guide d'ondes.

Une application que l'on fera du système d'antenne selon l'invention concerne les transmissions dans la bande de 22,1 à 23,1 GHz, mais l'invention n'est bien entendu aucunement limitée à cette gamme particulière de fréquences.

## Revendications

1. Système d'antenne plate (10) comportant au moins un sous-réseau d'éléments rayonnants (a₁-a₄) disposé sur une face d'un substrat superposé à un plan de masse (5), chaque sous-réseau étant constitué d'une pluralité d'éléments rayonnants (3) aptes à être alimentés par une ligne d'alimentation de sous-réseau (b₁-b₄) à laquelle ils sont reliés, une fente (F₁-F₄) étant pratiquée dans le plan de masse (5) en regard de chaque ligne d'alimentation de sous-réseau (b₁-b₄), le système comportant en outre une ligne de transmission d'énergie (G) agencée par rapport au plan de masse de manière à réaliser un couplage électromagnétique par fente entre ladite ligne de transmission d'énergie et chacune des lignes d'alimentation de sous-réseau, le système étant **caractérisé en ce que** la ligne de transmission d'énergie est agencée pour s'étendre en oblique par rapport aux lignes d'alimentation de sous-réseaux.

2. Système selon la revendication 1, **caractérisé en ce que** la ligne de transmission d'énergie est un guide d'ondes rectangulaire (G) dont une face est plaquée contre le plan de masse (5), et **en ce que** des fentes de rayonnement d'onde sont pratiquées dans ladite face du guide d'ondes de manière à ce que les fentes du plan de masse et les fentes du guide d'ondes soient superposées.

3. Système selon la revendication 1, **caractérisé en ce que** la ligne de transmission d'énergie est un guide d'ondes ayant une forme de U en section, et **en ce que** ledit guide d'ondes est agencé de manière à ce que le plan de masse (5) ferme l'espace du guide d'ondes.

4. Système selon la revendication 1, **caractérisé en ce que** la ligne de transmission d'énergie est une ligne triplaque comprenant une ligne conductrice prise en sandwich entre deux plans de masse de ligne triplaque, des fentes de rayonnement d'onde étant pratiquées dans celui des plans de masse de ligne triplaque qui est plaqué contre ledit plan de masse de manière à ce que les fentes du plan de masse (5) et les fentes de la ligne triplaque soient superposées.

5. Système selon la revendication 1, **caractérisé en ce que** la ligne de transmission d'énergie est une ligne triplaque comprenant une ligne conductrice prise en sandwich entre deux plans de masse de ligne triplaque, et **en ce que** l'un des plans de masse de la ligne triplaque est confondue avec ledit plan de masse (5).

6. Système selon l'une des revendications précédentes, **caractérisé en ce qu'**il comprend une pluralité de sous-réseaux linéaires parallèles entre eux et **en ce que** les fentes (F₁-F₄) pratiquées dans le plan de masse (5) sont positionnées verticalement aux lignes d'alimentation.

7. Système selon la revendication précédente, en combinaison avec la revendication 2 ou la revendication 4, **caractérisé en ce que** les fentes pratiquées dans la ligne de transmission sont des entailles pratiquées en oblique dans la longueur de la ligne de transmission.

8. Système selon l'une des revendications précédentes, dans lequel le positionnement de chaque ligne d'alimentation par rapport à la fente correspondante est réalisé de manière à contrôler le taux de couplage entre la ligne de transmission d'énergie et ladite ligne d'alimentation.

9. Système selon l'une des revendications précédentes, **caractérisé en ce que** chaque ligne d'alimentation de sous-réseau (b₁-b₄) comporte des moyens de pondération des amplitudes de rayonnement des éléments rayonnants (3) du sous-réseau.

10. Système selon la revendication précédente, **caractérisé en ce que** les moyens de pondération comprennent des transformateurs d'impédance (T) intercalés entre les éléments rayonnants (3).

11. Système selon l'une des revendications précédentes, **caractérisé en ce que** la taille des éléments rayonnants (3) d'un sous-réseau (b₁-b₄) est pondérée de manière à réaliser une pondération des amplitudes de rayonnement desdits éléments rayonnants.

12. Système selon la revendication précédente, **caractérisé en ce que** la pondération de la taille d'un élément rayonnant sous la forme d'une surface conductrice consiste à réduire l'une des dimensions caractéristiques de ladite surface.

13. Système selon l'une des revendications précédentes, **caractérisé en ce que** la ligne d'alimentation d'un sous-réseau d'éléments rayonnants est une ligne micro-ruban.

## Claims

1. Flat antenna system (10) comprising at least one sub-network of radiating elements (a₁-a₄) positioned on a face of a substrate superposed on an earth plane (5), wherein each sub-network is composed of a plurality of radiating elements (3) that may be powered by a sub-network power supply line (b₁-b₄) to which they are connected, wherein a slot (F₁-F₄) is made in the earth plane (5) opposite each sub-network power supply line (b₁-b₄), wherein the system further comprises an energy transmission line (G) positioned with respect to the earth plane so as to create one electromagnetic coupling per slot between said energy transmission line and each of the sub-network power supply lines, wherein the system is **characterised in that** the energy transmission line is fitted so that it extends obliquely with respect to the sub-network power supply lines.

2. System according to claim 1, **characterised in that** the energy transmission line is a rectangular wave guide (G) of which one face is in contact with the earth plane (5), and **in that** wave radiation slots are made in said face of the wave guide so that the slots in the earth plane and the slots of the wave guide are superposed.

3. System according to claim 1, **characterised in that** the energy transmission line is a wave guide with a U-shaped cross section, and **in that** said wave guide is fitted so that the earth plane (5) closes off the wave guide space.

4. System according to claim 1, **characterised in that** the energy transmission line is a three plate line comprising a conductor line sandwiched between two three-plate line earth planes, wherein wave radiation slots are made in the three-plate line earth plane that is in contact with said earth plane so that the slots of the earth plane (5) and the slots of the three-plate line are superposed.

5. System according to claim 1, **characterised in that** the energy transmission line is a three-plate line comprising a conductor line sandwiched between two three-plate line earth planes, and **in that** one of the three-plate line earth planes is combined with said earth plane (5).

6. System according to any one of the preceding claims, **characterised in that** it comprises a plurality of linear sub-networks that are parallel to one another and **in that** the slots (F₁-F₄) made in the earth plane (5) are positioned vertically to the power supply lines.

7. System according to the previous claim, combined with claim 2 or claim 4, **characterised in that** the slots made in the transmission line are notches made obliquely in the length of the transmission line.

8. System according to any one of the preceding claims, **characterised in that** each power supply line is positioned with respect to the corresponding slot so as to control the coupling rate between the energy transmission line and said power supply line.

9. System according to any one of the preceding claims, **characterised in that** each sub-network power supply line (b₁-b₄) comprises means of weighting the radiation amplitudes of the radiating elements (3) of the sub-network.

10. System according to the preceding claim, **characterised in that** the weighting means comprise impedance transformers (T) interspaced between the radiating elements (3).

11. System according to any one of the preceding claims, **characterised in that** the size of the radiating elements (3) of a sub-network (b₁-b₄) is weighted so as to weight the radiation amplitudes of said radiating elements.

12. System according to the preceding claim, **characterised in that** the weighting of the size of a radiating element in the form of a conductive surface consists of reducing one of the characteristic dimensions of said surface.

13. System according to any one of the previous claims, **characterised in that** the power supply line of a sub-network of radiating elements is a micro-strip line.

## Patentansprüche

1. Flachantennensystem (10) mit mindestens einem Strahlungselement-Teilnetz (a₁-a₄), das an einer Fläche eines Substrats angeordnet ist, das über einer Masseebene (5) angeordnet ist, wobei jedes Teilnetz durch mehrere Strahlungselemente (3) gebildet ist, die von einer Teilnetz-Versorgungsleitung (b₁-b₄), an welche sie angeschlossen sind, versorgt werden können, wobei gegenüber jeder Teilnetz-Versorgungsleitung (b₁-b₄) ein Schlitz (F₁-F₄) in die Masseebene (5) eingearbeitet ist, wobei das System außerdem eine Energieübertragungsleitung (G) aufweist, die derart bezüglich der Masseebene angeordnet ist, dass eine elektromagnetische Kopplung durch die Schlitze zwischen der Energieübertragungsleitung und jeder Teilnetz-Versorgungsleitung erzielt wird, wobei das System **dadurch gekennzeichnet ist, dass** sich die Energieübertragungsleitung schräg bezüglich der Teilnetz-Versorgungsleitungen erstreckt.

2. System nach Anspruch 1, **dadurch gekennzeichnet, dass** die Energieübertragungsleitung ein Rechteckwellenleiter (G) ist, dessen eine Fläche an der Masseebene (5) anliegt, und dadurch, dass die Strahlungsschlitze derart in diese Fläche des Wellenleiters eingearbeitet sind, dass die Schlitze der Masseebene und die Schlitze der Wellenleiter übereinander liegen.

3. System nach Anspruch 1, **dadurch gekennzeichnet, dass** die Energieübertragungsleitung ein Wellenleiter mit einem U-förmigen Querschnitt ist, und dadurch, dass der Wellenleiter derart angeordnet ist, dass die Masseebene (5) den Raum des Wellenleiters schließt.

4. System nach Anspruch 1, **dadurch gekennzeichnet, dass** die Energieübertragungsleitung eine dreischichtige Leitung ist, die einen Leiter aufweist, der zwischen zwei Masseebenen der dreischichtigen Leitung angeordnet ist, wobei in diejenige Masseebene der dreischichtigen Leitung, die an der Masseebene anliegt, Strahlungsschlitze eingearbeitet sind, derart, dass die Schlitze der Masseebene (5) und die Schlitze der dreischichtigen Leitung übereinander liegen.

5. Systeme nach Anspruch 1, **dadurch gekennzeichnet, dass** die Energieübertragungsleitung eine dreischichtige Leitung ist, die einen Leiter aufweist, der zwischen zwei Masseebenen der dreischichtigen Leitung angeordnet ist, und dadurch, dass eine der Masseebenen der dreischichtigen Leitung mit der Masseebene (5) integral ist.

6. System nach einem der vorstehenden Ansprüche, **dadurch gekennzeichnet, dass** es mehrere lineare zueinander parallele Teilnetze aufweist, und dadurch, dass die in die Masseebene (5) eingearbeiteten Schlitze (F₁-F₄) senkrecht zu den Versorgungsleitungen angeordnet sind.

7. System nach dem vorstehenden Anspruch in Kombination mit Anspruch 2 oder Anspruch 4, **dadurch gekennzeichnet, dass** die in die Übertragungsleitung eingearbeiteten Schlitze Einkerbungen sind, die schräg in die Länge der Übertragungsleitung eingearbeitet sind.

8. System nach einem der vorstehenden Ansprüche, in welchem die Anordnung jeder Versorgungsleitung bezüglich des entsprechenden Schlitzes derart ausgeführt ist, dass die Kopplungsrate zwischen der Energieübertragungsleitung und der Versorgungsleitung gesteuert wird.

9. System nach einem der vorstehenden Ansprüche, **dadurch gekennzeichnet, dass** jede Teilnetz-Versorgungsleitung (b₁-b₄) Mittel zum Gewichten der Strahlungsamplituden der Strahlungselemente (3) des Teilnetzes aufweist.

10. System nach dem vorstehenden Anspruch, **dadurch gekennzeichnet, dass** die Mittel zum Gewichten Impedanzwandler (T) aufweisen, die zwischen den Strahlungselementen (3) angeordnet sind.

11. System nach einem der vorstehenden Ansprüche, **dadurch gekennzeichnet, dass** die Größe der Strahlungselemente (3) eines Teilnetzes (b₁-b₄) gewichtet ist, um dadurch eine Gewichtung der Strahlungsamplituden der Strahlungselemente zu erzielen.

12. System nach dem vorstehenden Anspruch, **dadurch gekennzeichnet, dass** die Gewichtung der Größe eines Strahlungselements in Form einer leitenden Oberfläche darin besteht, eine der charakteristischen Abmessungen der Oberfläche zu verringern.

13. System nach einem der vorstehenden Ansprüche, **dadurch gekennzeichnet, dass** die Versorgungsleitung eines Strahlungselement-Teilnetzes eine Mikrobandleitung ist.
